# EUROPÄISCHE PATENTSCHRIFT

(11) **EP 0 537 457 B1**
(45) Veröffentlichungstag und Bekanntmachung des Hinweises auf die Patenterteilung: **20.12.1995**
(21) Anmeldenummer: 92114843.3
(22) Anmeldetag: 31.08.1992
(51) Int. Cl.: A47L 9/24

(54) **Längenveränderbares Saugrohr**
Vacuum cleaner adjustable length tube
Tuyau téléscopique pour aspirateur

(30) Priorität: 14.10.1991 DE 4133935
(43) Veröffentlichungstag der Anmeldung: 21.04.1993
(73) Patentinhaber: AEG Hausgeräte GmbH, 90429 Nürnberg (DE)
(72) Erfinder: Rietzke, Manfred, W-8501 Rosstal (DE); Endres, Ernst, W-8507 Oberasbach (DE)

(56) Entgegenhaltungen:
- DE-A- 3 917 351
- DE-A- 3 929 399
- DE-A- 4 101 049
- DE-C- 3 718 578
- DE-C- 3 916 531
- NL-A- 6 512 312

## Beschreibung

Die Erfindung betrifft ein längenveränderbares Saugrohr gemäß dem Oberbegriff des Anspruchs 1.

Ein bekanntes längenveränderbares Saugrohr dieser Art (US-A-3 351 363) weist zwei ineinander verschiebbar gelagerte Rohre auf, wobei das Innenrohr neben einer sich in Achsrichtung erstreckenden Führungsnut auch mehrere in Achsrichtung mit Abstand voneinander angeordnete Rastkerben aufweist. An dem im Außenrohr liegenden Ende trägt das Innenrohr eine Dichtung, die an der Innenwandung des Außenrohres anliegt und das Innenrohr zentriert führt. Das das Innenrohr übergreifende Ende des Außenrohres ist im Durchmesser gegenüber seiner übrigen Länge unverändert und ist von einer darauf dicht aufsitzenden Hülse umschlossen, die sich über das betreffende freie Ende des Außenrohres axial hinaus erstreckt und ein Führungsstück für ein kugelförmiges Rastglied bildet. Das Innenrohr weist in Achsrichtung mit Abstand voneinander angeordnete Rastkerben auf, die mit dem Rastglied zum Zwecke der axialen Verriegelung der beiden Rohre zusammenwirken. Zur Steuerung des Rastgliedes ist auf der Hülse ein ebenfalls hülsenförmiges Sperrglied koaxial verschiebbar gegen die Kraft einer Feder gelagert. Dieses Sperrglied hält in seiner Ruhelage das Rastglied in Eingriff mit einer der Rastkerben, wodurch die beiden Rohre gegen Axialverschiebung in der jeweils gewählten axialen Auszugsstellung verriegelt sind. Durch axiales Verschieben des Sperrgliedes wird das Rastglied in radialer Richtung freigegeben, so daß es bei einer Axialverstellung der Rohre radial ausgehoben wird und durch das Sperrglied erst wieder gegen Radialverstellung gesichert wird, wenn das Rastglied in eine der Rastkerben eingefallen ist. Von Nachteil ist bei diesem Aufbau die Notwendigkeit, zwei zylindrische Hülsen mit einem ausreichenden radialen Spalt für die Unterbringung von Rückstellfedern koaxial zum Außenrohr anzuordnen, wodurch sich eine wesentliche Durchmesservergrörßerung im Bereich der Verriegelungsanordnung ergibt. Dabei ist auch der Aufwand für die Erstellung und Montage der Bauteile erheblich.

Es ist bei einem längerveränderbaren Saugrohr auch bekannt, (DE-A-39 29 399), an einer am Außenmantel des Außenrohres festgesetzten Hülse ein das freie Ende des Außenrohres überragendes Führungsstück einstückig anzuformen, welches das einzuschiebende Innenrohr koaxial umschließt. In das Führungsstück ist ein radial verstellbar gelagerter Betätigungsknopf eingesetzt, der mit einem das Innenrohr umschließenden Rastbügel verbunden ist, welcher radial gegen die Kraft eines im Führungsstück abgestützten Federelements verstellbar ist. An der dem Betätigungsknopf abgewandten Seite greift der Rastbügel in eine der dort in axialer Richtung mit Abstand voneinander angeordneten Rastkerben des Innenrohres ein. Da die Flanken der Rastkerben und der Querschnitt des Rastbügels rund ausgebildet sind, besteht insbesondere beim Auftreten von axialen Stoßkräften die Gefahr, daß sich die Verriegelung löst und die Verrastung in einer benachbarten Rastkerbe unter Verkürzung der aktiven Länge des Saugrohres erfolgt.

Bei einem weiteren längenveränderbaren Saugrohr (DE-A-39 17 351) ist eine Hülse am Außenmantel des Außenrohres festgesetzt, die mit einem zylindrischen Fortsatz als Führungsstück das in das Außenrohr einzuschiebende Innenrohr umgreift. Das Innenrohr weist in Achsrichtung mit Abstand angeordnete Rastkerben auf, in welche radial ein walzenförmiges Rastglied in der Verriegelungsstellung eingreift. In der Verriegelungsstellung wird dieses Rastglied mittels eines Drehknopfes gehalten, dessen Drehachse senkrecht zur Rohrlängsachse steht. In der dem Sperrelement zugewandten Stützfläche des Drehknopfes befindet sich eine Quernut, in welche das Rastglied bei entsprechender Drehstellung des Drehknopfes radial ausweichen kann, um aus dem Eingriff mit der betreffenden Rastkerbe zu gelangen und eine Längenveränderung des Saugrohres vornehmen zu können. Das axial über das Außenrohr hinausreichende Führungsstück verkürzt auch hier den aktiv nutzbaren Verstellweg des Innenrohres und der radial gerichtete Verriegelungs-Drehknopf bewirkt eine wesentliche einseitige radiale Durchmesservergrößerung, wobei seine Betätigung quer zur Verschiebebewegung der Rohre erfolgen muß.

Daneben ist es auch bekannt (US-A-3 351 363, DE-C-37 18 578, DE-C-39 16 351), bei einem längenveränderbaren Saugrohr das das Innenrohr übergreifende Ende des Außenrohres zylindrisch aufzuweiten und in der Aufweitung eine Verriegelungsvorrichtung anzuordnen, die mit Rastkerben des Innenrohres zusammenwirken. Dieser Aufbau erfordert eine besondere Behandlung des Außenrohres zur Erzeugung der zylindrischen Aufweitung, wozu entsprechende Sonderwerkzeuge bereitgestellt werden müssen.

Der Erfindung liegt die Aufgabe zugrunde, bei einem Saugrohr gemäß dem Oberbegriff des Anspruchs 1 Maßnahmen zu treffen, durch die ein vereinfachter Aufbau erzielt wird.

Die Lösung dieser Aufgabe erfolgt gemäß der Erfindung durch die kennzeichnenden Merkmale des Anspruchs 1.

Bei einer Ausgestaltung eines Saugrohres gemäß der Erfindung entfällt ein Aufweiten des Außenrohres im Bereich der Rastvorrichtung, so das das Außenrohr bei unverändertem Durchmesser frei auslaufen kann. Im Mantel des Außenrohres ist lediglich ein Durchbruch für das angepaßte Führungsstück erforderlich, das darin gegen Verschieben in axialer wie in Umfangsrichtung gesichert ist. Das Führungsstück stützt sich dabei vorzugsweise in seinem Randbereich auf dem Außenrand des Durchbruchs ab, so daß es nicht mit dem Innenrohr in Gleitanlage treten kann. Die Sicherung des Führungsstücks mit dem eingelegten Rastglied erfolgt durch eine aufgeschobene Hülse, die den Mantel des Außenrohres und auch das Führungsstück umschließt. Die Hülse ist unverstellbar gegenüber dem Außenrohr angeordnet und gegebenenfalls unmittelbar daran befestigt. Das Sperrglied ist als separat verstellbares Bauteil ausgebildet und über ein Verbindungsstück mit einem an der Außenseite der Hülse angeordneten Betätigungsknopf zur manuellen Betätigung verbunden. Hierfür ist insbesondere zwischen dem Führungstück und der Hülse das gegen die Kraft einer Feder verstellbare Sperrglied gelagert. Für seine Betätigung ist ein Schlitz im Mantel der Hülse erforderlich, durch den das Verbindungsstück bis zum Betätigungsknopf greift. Das Sperrglied kann dabei in Umfangsrichtung verstellbar sein, wenn auch der Schlitz in Umfangsrichtung verläuft und ist insbesondere axial verschiebbar bei axial verlaufendem Schlitz. Die Hülse kann das Außenrohr eng umschließen und im Bereich des Führungsstücks eine radiale Ausformung aufweisen, die auch das verstellbare Sperrglied führen und auf welcher der Betätigungsknopf angeordnet sein kann. Zur Zentrierung und dichten Führung des Innenrohres ist es zweckmäßig, der Hülse im Bereich des benachbarten Endes des Außenrohres einen Dichtring zuzuordnen, der einstückig daran angeformt oder als separates Bauteil daran festgesetzt werden kann. Außerdem kann die Hülse einen radial nach innen gerichteten Zapfen tragen, welcher in die in das Innenrohr eingeprägte Längs-Führungsnut eingreift und eine Relativverdrehung zwischen den Rohren verhindert. Zur Sicherung der Hülse in axialer Richtung ist es zweckmäßig, wenn sie mit einem Bund einerseits an der Stirnkante des Außenrohres anliegt und andererseits mit dem im Außenrohr gehaltenen Führungsstück beispielsweise über eine Rastverbindung in Eingriff steht.

Die Erfindung ist nachfolgend anhand der Zeichnungen eines Ausführungsbeispiels näher erläutert.

Es zeigen:
Fig. 1 ein halbseitig im Längsschnitt teilweise dargestelltes Teleskoprohr mit Verriegelungsvorrichtung,
Fig. 2 einen Querschnitt durch die Anordnung nach Figur 1,
Fig. 3 eine Draufsicht auf die Anordnung nach Figur 1 bei aufgeschnittener Hülse und
Fig. 4 eine abgeänderte Ausführungsform.

Ein teleskopartig in der Länge veränderbares Saugrohr für Staubsauger weist ein Innenrohr 1 auf, das mit einer in Achsrichtung sich erstreckenden eingeprägten Führungsnut 2 versehen ist. In die Mantelfläche des Innenrohres 1 sind auch vorzugsweise mehrere in Achsrichtung mit Abstand voneinander angeordnete Rastkerben 3 eingedrückt, die für das Zusammenwirken mit einem runden Rastglied 4 ausgebildet sind. Das Rastglied 4 greift in der dargestellten Verriegelungsstellung in die Rastkerbe ein und sitzt im übrigen in einem Ausschnitt 5 eines Führungsstückes 6, das mit seiner Randzone auf dem Außenrand eines Durchbruchs, der in der Mantelfläche eines das Innenrohr 1 mit Spiel umgebenenden Außenrohres 7 vorgesehen ist. Das Führungstück 6 greift in diesen Durchbruch 7.1, formschlüssig und dicht hinein und ist so gegen Verstellen in Achsrichtung und in Umfangsrichtung gesichert. Sein Bund 6a positioniert es dabei gleichzeitig in radialer Richtung, so daß es nicht gegen das Innenrohr 1 gedrückt werden kann. Das Führungsstück 6 führt außer dem Rastglied 4 auch einen senkrecht dazu und in Rohrlängsrichtung verschiebbar gelagertes Sperrglied 8, das gegen die Kraft einer Feder 9 verschoben werden kann. In der dargestellten Verriegelungsstellung greift das Sperrglied 8 radial außen auf das Rastglied 4 und hält dasselbe in der Rastkerbe 3. Durch Verschieben des Sperrgliedes 8 gegen die Kraft der Feder 9 soweit (vorliegend gemäß Figur 1 nach rechts), daß es aus dem Überdeckungsbereich mit dem Rastglied 4 gelangt, dann ist radial außerhalb des Rastgliedes 4 in der dann erreichten Freigabestellung ein Freiraum freigegeben, in den das Rastglied 4 wandern kann. Der Freiraum ist dabei so hoch bemessen, daß das Rastglied 4 aus dem Wirkungsbereich des Innenrohres 1 bzw. der Rastkerben 3 gelangt. Dabei sind die Flanken der Rastkerben 3 so geneigt, daß durch Relativverschiebung der Rohre 1,7 das Rastglied 4 selbsttätig aus der Rastkerbe ausgehoben wird. Der Freiraum für das Rastglied 4 ist durch einen Anschlagsteg 10 radial begrenzt, der einstückig mit dem Sperrglied 8 verbunden sein kann. Das Außenrohr 7 besitzt dabei einen durchgehend gleichen Durchmesser, soweit das Innenrohr damit in Eingriff treten kann. Das Außenrohr 7 trägt im Bereich der das Führungsstück 6 beinhaltenden Rastvorrichtung eine eng an der Mantelfläche anliegende Hülse 11, die lediglich im Bereich des Führungsstückes 6 und dem daran verschiebbar gehaltenen Sperrglied 8 eine radiale Ausformung 12 aufweist. Die Ausformung übergreift die beiden Teile 6,7 so, daß sie gegen Radialverstellung gesichert sind. Dabei liegt der Anschlagsteg 10 an der Innenseite der Ausformung 12 gleitend an. In der Ausformung 12 befindet sich ein in axialer Richtung verlaufender Schlitz 13, durch den ein Verbindungssteg 14 greift, welcher einstückig mit einem auf der Oberseite der Ausformung 12 angeordneten, verschiebbaren Betätigungsknopf 15 verbunden ist und in einer lösbaren Steckverbindung mit dem Sperrglied 8 steht. Parallel zum Verbindungssteg 14 sind an den Betätigungsknopf 15 noch Begrenzungsstege 16 angeformt, welche auf das Führungsstück 6 bzw. das als Verriegelungsschieber ausgebildete Sperrglied 8 greifen.

Da die Hülse 11 das Außenrohr 7 über mehr als den halben Umfang dicht umschließt und das Führungsstück 6 in die angepaßte radiale Ausformung 12 eingreift, ist die Hülse 11 gegen Verdrehen und radiales Verstellen gesichert. Zur Festlegung in axialer Richtung weist sie einen Anschlagbund 17 auf, der vor die freie Stirnkante 18 des Außenrohrendes greift, während das axial gegenüberliegende Ende der Hülse 11 bzw. der Ausformung 12 mittels einer radial nach innen gerichteten Rastnase 18 das Führungsstück 6 hintergreift. Die Hülse 11 ist damit unverstellbar gegenüber dem Außenrohr 7 angeordnet, kann jedoch durch Ausheben der Rastnase 19 wieder gelöst werden.

Zur Zentrierung des Innenrohres 1 im Außenrohr 7 dient einerseits ein vorliegend einstückig mit dem Anschlagbund 17 verbundener Dichtring 20, der das Innenrohr dicht umgibt und zentriert sowie gleitbar führt. Außerdem ist an dem in das Außenrohr 7 eingeschobenen Ende des Innenrohres ein Dichtungsring 21 angeordnet, der ebenfalls den Spalt zwischen den beiden Rohren 1,7 überbrückt und neben einem luftdichten Abschluß auch die Zentrierung zwischen den Rohren 1,7 bewerkstelligt. Die Hülse 11 trägt zudem einen radial nach innen gerichteten Zapfen 22, der in die Führungsnut 2 eingreift und so eine Relativverdrehung der Rohre 1,7 unterbindet.

Ein so ausgebildetes Saugrohr kann in einer automatischen Fertigungseinrichtung zusammengebaut werden, nachdem lediglich das Führungsstück 6 mit dem Sperrglied 8 und der Feder 9 in den angepaßten Durchbruch im Außenrohr 7 radial von außen einzusetzen ist und anschließend nur das Innenrohr mit bereits aufgefädelter Hülse 11 in das Außenrohr eingeführt und die Hülse auf das Außenrohr und die daran festgesetzten Teile 6,8,9 aufgeschoben werden muß. Es braucht dann lediglich in radialer Richtung noch der Betätigungsknopf 15 aufgesteckt zu werden.

Gemäß der Ausführungsform nach Fig. 4 kann bei sonst gleichem Aufbau im Sperrglied 8 eine dem Rastglied 4 angepaßte Aussparung 23 vorgesehen sein, wobei die Feder 9 als Zugfeder auszubilden ist. In der dargestellten Entriegelungsstellung können die Rohre 1,7 axial frei gegeneinander verschoben werden, wobei das Rastglied 4 nach oben in die Aussparung 23 ausgehoben wird, wenn sich keine Rastkerbe 3 unter ihr befindet. Wird bei in eine Rastkerbe 3 eingefallenem Rastglied 4 der Betätigungsknopf 15 losgelassen und durch die Zugfeder 9 z. B. in der Zeichnung nach rechts gezogen, bis das Sperrglied 8 über dem Rastglied 4 steht, dann ist das Rastglied 4 in der Rastkerbe 3 arvetiert und ein weiteres axiales Verschieben der Rohre 1,7 nicht mehr möglich.

## Patentansprüche

1. Längenveränderbares Saugrohr für Staubsauger mit ineinander verschiebbaren Rohren (1,7), von welchen einerseits das Innenrohr (1) mit einer sich in Achsrichtung erstreckenden Führungsnut (2) und mit mehreren, in Achsrichtung mit Abstand voneinander angeordneten Rastkerben (3) versehen ist und mit seinem im durchgehend gleichen Durchmesser aufweisenden Außenrohr (7) liegenden Ende über eine Dichtung (21) zentriert an der Innenwandung desselben geführt ist, und andererseits im Bereich des das Innenrohr (1) übergreifenden Ende des Außenrohres (7) ein mit den Rastkerben (3) zusammenwirkendes, angepaßtes Rastglied (4) vorgesehen ist, welches in einem Führungsstück (6) radial verstellbar gelagert ist, wobei das Führungsstück (6) am Außenrohr (7) gegen Verstellen in Achs- und Umfangsrichtung festgelegt ist und das Rastglied (4) in den Wirkungsbereich eines gegen die Kraft einer Feder (9) manuell verstellbaren Sperrgliedes (8) greift, das am Führungsstück (6) verstellbar gehalten ist und nach einem Verstellweg in einer Freigabestellung einen Freiraum freigibt, in den das Rastglied (4) unter Ausheben aus einer Rastkerbe (3) wandert, und mit einer das Außenrohr (7) umgreifenden Hülse (11), die unverstellbar am Außenrohr (1) sitzt und mit dem Sperrglied (8) gekoppeltet ist, dadurch gekennzeichnet, daß in der Mantelfläche des Außenrohres (7) wenigstens ein Durchbruch (7.1) vorgesehen ist, daß das Führungsstück (6) in den angepaßten Durchbruch (7.1) und in den Spalt zwischen Innenrohr (1) und Außenrohr (7) radial eingreift und daß die Hülse (11) das Führungsstück (6) radial übergreift und gegen Radialverschiebung sichert.

2. Saugrohr nach Anspruch 1, dadurch gekennzeichnet, daß zwischen dem Führungsstück (6) und der Hülse (11) das gegen die Kraft einer Feder (9) verstellbare Sperrglied (8) gelagert ist, welches über ein einen Schlitz (13) im Mantel der Hülse (11) durchgreifendes Verbindungsstück (14) mit einem an der Außenseite der Hülse (11) angeordneten Betätigungsknopf (15) in Eingriff steht.

3. Saugrohr nach Anspruch 1 oder 2, dadurch gekennzeichnet, daß die Hülse (11) eine das Führungsstück (6) und das Sperrglied (8) übergreifende, radiale Ausformung (12) aufweist, auf der der Betätigungsknopf (15) angeordnet ist.

4. Saugrohr nach Anspruch 1 oder einem der folgenden, dadurch gekennzeichnet, daß der Hülse (11) im Bereich des benachbarten Endes (18) des Außenrohres (7) ein das Innenrohr (1) dicht umgebender Dichtring (20) zugeordnet ist, in dem das Innenrohr (1) zentriert und gleitend gehalten ist.

5. Saugrohr nach Anspruch 1 oder einem der folgenden, dadurch gekennzeichnet, daß die Hülse (11) einen radial nach innen gerichteten Zapfen (22) trägt, der in die Führungsnut (2) eingreift.

6. Saugrohr nach Anspruch 1 oder einem der folgenden, dadurch gekennzeichnet, daß die Hülse (11) einendig an der Stirnkante (18) des Außenrohres (7) anliegt und andererseits mit dem Führungsstück (6) axial gesichert in Eingriff steht.

7. Saugrohr für Staubsauger nach Anspruch 1 oder einem der folgenden, dadurch gekennzeichnet, daß das Führungsstück (6) mit einem Ansatz (6a) in den angepaßten Durchbruch (7.1) radial eingreift und daß die Hülse (11) den Eingriff des Ansatzes im Durchbruch (7.1) in radialer Richtung sichert.

## Claims

1. Adjustable-length suction tube for vacuum cleaner, comprising tubes (1, 7) insertable one in another, at one end of which the inner tube (1) is provided with a guide groove (2) extending in the axial direction and with a plurality of catch notches (3) spaced in the axial direction and is guided by its end lying in the outer tube (7) of constant diameter via a seal (21) so as to be centred on the inner wall of the outer tube (7), and on the other hand is provided in the region of the end of the outer tube (7) engaging over the inner tube (1) with a matching catch member (4), which cooperates with the catch notches (3) and is radially adjustably supported in a guide member, wherein the guide member (6) is fixed to the outer tube (7) so as to be immovable in the axial and circumferential directions, and the catch member (4) engages within the range of influence of a locking member (8), which is manually adjustable against the force of a spring (9) and which is adjustably held on the guide member (6) and, after being displaced a certain distance into a release position, clears a space, into which the catch member (4) travels by lifting out of a catch notch (3), the suction tube further comprising a sleeve (11), which encompasses the outer tube (7) and rests non-displaceably on the outer tube (1) and is coupled to the locking member (8), characterised in that at least one hole (7.1) is provided in the casing of the outer tube (7), in that the guide member (6) engages radially in the hole (7.1) and in the gap between the inner tube (1) and the outer tube (7), and in that the sleeve (11) radially encompasses the guide member (6) and secures same against radial displacement.

2. Suction tube according to claim 1, characterised in that the locking member (8) adjustable against the force of a spring (9) is supported between the guide member (6) and the sleeve (11) and is in engagement with an actuating button (15) disposed on the exterior of the sleeve (11) via a connecting member (14) penetrating a slot (13) in the casing of the sleeve (11).

3. Suction tube according to claim 1 or 2, characterised in that the sleeve (11) has a radial projection (12) which covers the guide member (6) and the locking member (8) and on which the actuating button (15) is disposed.

4. Suction tube according to claim 1 or one of the subsequent claims, characterised in that a sealing ring (20) which tightly surrounds the inner tube (1) and in which the inner tube (1) is centred and slidingly held is associated with the sleeve (11) in the region of the adjacent end (18) of the outer tube (7).

5. Suction tube according to claim 1 or one of the subsequent claims, characterised in that the sleeve (11) carries a radially inwardly-oriented spline (22) which engages in the guide groove (2).

6. Suction tube according to claim 1 or one of the subsequent claims, characterised in that one end of the sleeve (11) abuts the end rim (18) of the outer tube (7) and the other end is engaged axially non-displaceably with the guide member (6).

7. Suction tube for vacuum cleaner according to claim 1 or one of the subsequent claims, characterised in that the guide member (6) engages radially in the matching hole with a lug (6a), and in that the sleeve (11) prevents radial motion of the lug in the hole (7.1).

## Revendications

1. Tube télescopique pour aspirateur comprenant deux tubes (1, 7) coulissant l'un dans l'autre dont le tube interne (1), d'une part, est muni d'une rainure de guidage (2) s'étendant dans le sens axial et de plusieurs encoches d'arrêt (3) disposées dans le sens axial à distance les unes des autres et est guidé, par son extrémité se trouvant dans le tube externe (7) de diamètre constant, de manière centrée le long de la paroi interne de ce dernier, par l'intermédiaire d'une garniture (21) et dans lequel, d'autre part, il est prévu, dans la zone de l'extrémité du tube externe (7) chevauchant le tube interne (1), un organe d'encliquetage (4) adapté et coopérant avec les encoches d'arrêt (3) qui est logé de manière réglable radialement dans une pièce de guidage (6), la pièce de guidage (6) étant fixée sur le tube externe (7) de manière à ne pas être déréglée dans le sens axial et périphérique et l'organe d'encliquetage (4) intervenant dans la zone d'action d'un organe de blocage (8), réglable manuellement à l'encontre de la force d'un ressort (9), qui est maintenu de manière mobile contre la pièce de guidage (6) et qui libère, après avoir effectué un parcours de réglage et atteint une position de déclenchement, un espace libre dans lequel se déplace l'organe d'encliquetage (4) en se soulevant d'une encoche d'encliquetage (3), et comprenant un manchon (11) entourant le tube externe (7) qui repose, de manière inamovible, contre le tube externe (7) et qui est accouplé à l'organe de blocage (8), caractérisé en ce que, dans la surface d'enveloppe du tube externe (7), il est prévu au moins une lumière (7.1), en ce que la pièce de guidage (6) s'engage radialement dans la lumière (7.1) adaptée et dans la fente entre le tube interne (1) et le tube externe (7) et en ce que le manchon (11) recouvre radialement la pièce de guidage (6) et la bloque contre un déplacement radial.

2. Tube d'aspirateur selon la revendication 1, caractérisé en ce qu'entre la pièce de guidage (6) et le manchon (11) est logé l'organe de blocage (8) réglable a l'encontre de la force d'un ressort (9), qui se trouve en prise, par l'intermédiaire d'une pièce de jonction (14) traversant une fente (13) dans l'enveloppe du manchon (11) avec un bouton d'actionnement (15) disposé sur la face externe du manchon (11).

3. Tube d'aspirateur selon la revendication 1 ou 2, caractérisé en ce que le manchon (11) présente une excroissance (12) radiale recouvrant la pièce de guidage (6) et l'organe de blocage (8), sur laquelle est disposé le bouton d'actionnement (15).

4. Tube d'aspirateur selon la revendication 1 ou l'une des suivantes, caractérisé en ce que le manchon (11) est associé, dans la zone de l'extrémité voisine (18) du tube externe (7), à une bague d'étanchéité (20) entourant de manière étanche le tube interne (1), bague d'étanchéité dans laquelle est maintenu le tube interne (1) de manière centrée et coulissante.

5. Tube d'aspirateur selon la revendication 1 ou l'une des suivantes, caractérisé en ce que le manchon (11) porte un tenon (22) dirigé radialement vers l'intérieur qui s'engage dans la rainure de guidage (2).

6. Tube d'aspirateur selon la revendication 1 ou l'une des suivantes, caractérisé en ce que le manchon (11) s'applique, par une extremité contre le bord avant (18) du tube externe (7) et, de l'autre côté, est en prise fixe axialement avec la pièce de guidage (6).

7. Tube d'aspirateur selon la revendication 1 ou l'une des suivantes, caractérisé en ce que la pièce de guidage (6) s'engage radialement, par un talon (6a) dans la lumière adaptée (7.1) et en ce que le manchon (11) immobilise l'engagement du talon dans la lumière (7.1) dans le sens radial.
